# EUROPÄISCHE PATENTSCHRIFT

(11) **EP 1 878 548 B1**
(45) Veröffentlichungstag und Bekanntmachung des Hinweises auf die Patenterteilung: **28.09.2011**
(21) Anmeldenummer: 07013343.4
(22) Anmeldetag: 07.07.2007
(51) Int. Cl.: B27B 5/22, B27G 19/02

(54) **Brennholzkreissäge**
Firewood circular saw
Scie circulaire pour bois de chauffage

(30) Priorität: 11.07.2006 DE 202006010777 U
(43) Veröffentlichungstag der Anmeldung: 16.01.2008
(73) Patentinhaber: Scheppach Fabrikation von Holzbearbeitungsmaschinen GmbH, 89335 Ichenhausen (DE)
(72) Erfinder: Windrich, Wolfgang, 89358 Ettenbeuren (DE)
(74) Vertreter: Munk, Ludwig

(56) Entgegenhaltungen:
- EP-A2- 0 071 902
- FR-A- 987 029

## Beschreibung

Die Erfindung betrifft eine Brennholzkreissäge mit einem Schutzgehäuse für das Sägeblatt.

Bei älteren Anordnungen dieser Art ist das dem Sägeblatt zugeordnete, am Gestell angebrachte Schutzgehäuse einteilig ausgebildet. Dementsprechend ist der Arbeitsspalt in seiner Größe festgelegt. Holzscheite bzw. Stammabschnitte, deren Durchmesser größer als die lichte Öffnung des Arbeitsspalters sind, können nicht abgesägt werden. In der Regel ist Brennholz jedoch nicht nach Durchmesser sortiert, so dass in einer Charge auch Scheite bzw. Roller mit vergleichsweise großem Durchmesser enthalten sein können. Diese müssen bisher vor der Unterteilung in kürzere Stücke gespalten werden. Die bekannten Anordnungen erweisen sich daher als nicht benutzerfreundlich genug.

Aus der EP 0 071902 A2, die den nächstliegenden Stand der Technik offenbart, ergibt sich eine Brennholzkreissäge mit einem Gestell, auf dem eine ein Sägeblatt tragende, antreibbare Welle gelagert ist und an dem ein gegenüber dem stationären Sägeblatt bewegbares, einen Aufnahmekanal für Sägegut aufweisendes Vorschuborgan aufgenommen und ein dem Sägeblatt zugeordnetes Schutzgehäuse angebracht ist, das ein einen unteren Bereich des Sägeblatts aufnehmendes Unterteil und ein mit diesem einen zum Vorschuborgan hin öffnenden Arbeitsspalt begrenzendes, einem oberen Bereich des Sägeblatts zugeordnetes Oberteil aufweist, wobei das als nach unten offener Kasten ausgebildete Oberteil oberhalb des als nach oben offener Kasten ausgebildeten Unterteils schwenkbar gelagert und gegenüber dem Unterteil zur Erweiterung des Arbeitsspalts ausgehend von einer unteren Ruheposition entgegen der Kraft einer Rückstellfeder hochschwenkbar ist

Bei dieser bekannten Anordnung ist das Oberteil des Schutzgehäuses jedoch weit vom Unterteil distanziert. Zwischen dem Oberteil und dem Unterteil muss bei der bekannten Anordnung ein weiteres, nach hinten geschlossenes Mittelteil vorgesehen sein. Ob hierbei das Oberteil gegenüber dem Mittelteil oder das Mittelteil gegenüber dem Unterteil schwenkbar sind, ist aus der EP 0071902 A2 nicht erkennbar. Das bei der bekannten Anordnung vorgesehene Mittelteil führt zu einem erhöhten Aufwand, sowie zu einer hohen Labilität und damit Schwingungsgefahr. In diesem Zusammenhang darf nämlich nicht übersehen werden, dass Brennholzkreissägen in der Regel nur einen vergleichsweise groben Schnitt ausführen, was zur Anregung von Schwingungen führt. Aus der genannten Druckschrift ergibt sich auch kein oberer Anschlag zur Begrenzung der Schwenkbewegung. Das Fehlen eines oberen Anschlags kann zu Beschädigungen und Unfällen führen.

Bei einer aus der FR 9870299 A entnehmbaren Anordnung ist das Oberteil des Schutzgehäuses konzentrisch zur Sägewelle gelagert und so weit verschwenkbar, dass der Arbeitsspalt vollständig verschwindet. Es ist daher erforderlich, das Oberteil nicht nur beim Absägen von einem vergleichsweise großen Durchmesser aufweisendem Brennholz sondern auch schon bei vergleichsweise dünnen Hölzern hochzuschieben. Dies ist umständlich und fördert die Unfallgefahr. Ein oberer, die Schwenkbewegung begrenzender Anschlag ist nicht vorgesehen.

Hiervon ausgehend ist es daher die Aufgabe der vorliegenden Erfindung, bei einer Brennholzkreissäge vorstehend beschriebener Art unter Vermeidung der geschilderten Nachteile eine hohe Arbeitssicherheit zu gewährleisten.

Diese Aufgabe wird durch die Merkmale des Anspruchs 1 gelöst.

Bei der erfindungsgemäßen Kombination ist das beim oben geschilderten Stand der Technik erforderliche Mittelteil zwischen Unterteil und Oberteil entbehrlich, was in vorteilhafter Weise zu einer einfachen und stabilen Ausführung führt. Gleichzeitig gewährleisten die efindungsgemäßen Maßnahmen eine zuverlässige Führung des Oberteils sowie eine zuverlässige Begrenzung des Schwenkwinkels und ergeben damit eine hohe Sicherheit.

Vorteilhafte Ausgestaltungen und zweckmäßige Fortbildungen der übergeordneten Maßnahmen sind in den Unteransprüchen angegeben.

Nachstehend wird ein Ausführungsbeispiel näher beschrieben.

In der nachstehend beschriebenen Zeichnung zeigen:
- Figur 1: eine Seitenansicht einer erfindungsgemäßen Brennholzkreissäge,
- Figur 2: die Anordnung gemäß Figur 1 mit hochgeschwenktem Schutzgehäuse-Oberteil,
- Figur 3: einen Schnitt durch das Schutzgehäuse der Anordnung gemäß Figur 1 und
- Figur 4: eine Explosionsdarstellung der Anordnung gemäß Figur 3.

Die in den Figuren 1 und 2 dargestellte, nach dem Wippsägenprinzip aufgebaute Brennholzkreissäge enthält ein fahrbares Maschinengestell 1, das zweckmäßig nach Art eines Pyramidenstumpfes aufgebaut ist. Auf der Oberseite des Maschinengestells 1 ist eine Welle 2 gelagert, die einerseits mit einem nicht näher dargestellten Antriebsmotor zusammenwirkt und andererseits ein das Maschinengestell an einer Seite flankierendes Sägeblatt 3 trägt. An der Vorderseite des Maschinengestells 1 ist ein gegenüber dem stationären Sägeblatt 3 bewegbares, einen Aufnahmekanal für Sägegut aufweisendes Vorschuborgan vorgesehen. Dieses ist im dargestellten Beispiel als um eine zur Sägeblattachse parallele Achse schwenkbare Wippe 4 ausgebildet, die ein den Aufnahmekanal 5 für das Sägegut enthaltendes, im Querschnitt v-förmiges Aufnahmestück 6 aufweist.

Dem Sägeblatt 3 ist ein an der diesem benachbarten Seitenflanke des Maschinengestells 1 angebrachtes Schutzgehäuse zugeordnet. Dieses besteht aus einem einen unteren Bereich des Sägeblatts 3 aufnehmenden Unterteil 7 und einem diesen übergreifenden, einem oberen Bereich des Sägeblatts 3 zugeordneten Oberteil 8. Die Oberkante des Unterteils 7 verläuft von vorne nach hinten ansteigend. Die Unterkante des Oberteils 8 verläuft von vorne nach hinten abfallend. Hierdurch wird ein zum Vorschuborgan hin sich öffnender Arbeitsspalt 9 begrenzt. Die lichte Eingangsweite des Arbeitsspalts 9 begrenzt die zulässige Dicke des verarbeitbaren Sägeguts.

Um ein großes Einsatzfeld zu gewährleisten, das heißt auch vergleichsweise dickes Sägegut verarbeiten zu können, ist das Oberteil 8 um eine zur Sägeblattachse parallele Achse 10 von einer unteren, der Figur 1 zugrundeliegenden Anschlagstellung in eine obere, der Figur 2 zugrundeliegende Anschlagstellung hochschwenkbar. Die nach oben gehende Schwenkbewegung erfolgt zweckmäßig entgegen der Kraft einer Rückstelleinrichtung, welche das Oberteil 8 automatisch in die untere Anschlagstellung zurückbringt. In dieser Stellung können Hölzer mit Normaldurchmesser der in Figur 1 bei 11a angedeuteten Art geschnitten werden. Brennholzchargen können jedoch auch Hölzer mit viel größerem Durchmesser der in Figur 1 bei 11 b angedeuteten Art enthalten. Wenn solche Hölzer kommen, wird die lichte Eingangsweite des Arbeitsspalts 9 durch entsprechendes Hochschwenken des Oberteils 8 vergrößert, wie Figur 2 anschaulich erkennen lässt. Derartige Hölzer werden, wie Figur 2 weiter zeigt, im ersten Schnitt bis etwas mehr über die Mitte durchgeschnitten und müssen für einen weiteren Trennschnitt um etwa 180° gedreht werden.

Die Schwenkachse 10 des Oberteils 8 befindet sich im hinteren, das heißt im vom Eingang des Arbeitsspalts 9 entfernten Bereich des Schutzgehäuses. Zur Führung und Lagerung des schwenkbaren Oberteils 8 ist der das Schutzgehäuse-Unterteil 7 bildende, oben offene Kasten, wie am besten aus den Figuren 3 und 4 ersichtlich ist, im hinteren Bereich des Schutzgehäuses mit seine Oberkante überragen-, den, seitlichen Führungslaschen 12 versehen. Diese sind zweckmäßig als ebene Bleche ausgebildet, die an den einander gegenüberliegenden Innenseiten des das Unterteil 7 bildenden Kastens anliegen und mit den Kastenseitenwänden verbunden sind. Der hintere Rand der genannten Laschen kann an der Kastenrückwand anliegen. Das Oberteil 8 ist zweckmäßig als nach unten offener, im Querschnitt u-förmiger Kasten ausgebildet, in den die Führungslaschen 12 eingreifen. Diese liegen dabei an den Kasteninnenseiten an, so dass sich eine zuverlässige, seitliche Führung ergibt.

Zur Lagerung des schwenkbaren Oberteils 8 ist ein die seitlichen Führungslaschen 12 überbrückender, in Figur 4 angedeuteter Bolzen 10a vorgesehen, der mit seinen Enden die seitlichen Führungslaschen 12 überragt und in zugeordnete, in Figur 4 oben sichtbare Bohrungen 10b des das Oberteil 8 bildenden Kastens eingreift. Wenigstens eine, vorzugsweise beide der den Bolzen 10a tragenden Führungslaschen 12 sind, wie aus Figur 4 unten weiter hervorgeht, mit einem zur Bolzenachse und damit zur Schwenkachse des Oberteils 8 konzentrischen Bogenschlitz 13 versehen. Das Oberteil 8 enthält dem Bogenschlitz 13 einer Führungslasche 12 im dargestellten Beispiel den miteinander fluchtenden Bogenschlitzen 13 beider Führungslaschen 12 zugeordnete, seitlich vorspringende, in Figur 4 oben angedeutete Zapfen 14, welche in den jeweils benachbarten Bogenschlitz 13 eingreifen. Zur Bildung der seitlich vorspringenden Zapfen 14 kann das Oberteil 8 mit einem seine seitlichen Wände überbrückenden, seitlich vorspringenden Stift versehen sein. Jeder der in einen Bogenschlitz 13 eingreifenden Zapfen 14 fungiert als Anschlagorgan, das zur Begrenzung des Schwenkwinkels des Oberteils 8 an den Enden des zugeordneten Bogenschlitzes 13 anläuft. In der unteren Stellung liegen die Anschläge am unteren Ende, in der oberen Stellung am oberen Ende des zugeordneten Bogenschlitzes 13 an.

Zur Bildung der oben erwähnten Rückstelleinrichtung ist im,dargestellten Beispiel eine in Figur 3 gezeigte Feder 15 vorgesehen. Diese ist im dargestellten Beispiel als Zugfeder ausgebildet, deren oberes Ende am Oberteil 8 und deren unteres Ende am Unterteil 7 angreifen. Das obere Ende der Feder 15 kann zweckmäßig an dem vorstehend erwähnten, zur Bildung der Zapfen 14 vorgesehen Stift 14a angreifen. Das untere Ende der Feder 15 kann an einem die Führungslaschen 12 bzw. Seitenwände des Unterteils 7 überbrückenden Stift 16 angreifen. Selbstverständlich kann die Rückstelleinrichtung auch durch eine mehrere Federn enthaltende Federanordnung gebildet werden. Auch die Verwendung anderer Federarten, beispielsweise einer Bügelfeder etc. wäre denkbar.

Das lagerferne Ende des Oberteils 8 ist zweckmäßig als mit der Unterkante des Oberteils 8 einen stumpfen Winkel bildende Anlaufschräge 17 ausgebildet. Dickere Rohlinge der in Figur 1 bei 11 b angedeuteten Art laufen, wie aus Figur 1 ersichtlich ist, an der Anlaufschräge 17 an, wodurch das Oberteil 8 angehoben wird. Die an die Anlaufschräge 17 anschließende Unterkante 18 des Oberteils 8 ist bezüglich der Achse des Sägeblatts 3 konkav ausgebildet. Dies erleichtert das Abgleiten des Oberteils 8 an einem es hochdrückenden Holzstück, wie aus Figur 2 anschaulich erkennbar ist.

Das den Aufnahmekanal 5 enthaltende, im Querschnitt v-förmige Aufnahmestück 6 ist mit einem dem Sägeblatt 3 zugeordneten Schlitz versehen, in den das Sägeblatt 3 zur Durchführung eines Schnitts eintauchen kann. Zur Erzielung einer hohen Sicherheit ist das Sägeblatt 3 auch im Bereich des Arbeitsspalts 9 so geschützt, dass von der Seite her kein Eingriff möglich ist. Hierzu ist das Aufnahmestück 6 mit den vorstehend genannten Schlitz flankierenden, am besten aus Figur 1 erkennbaren Abdeckschilden 19 versehen, welche in den das Unterteil 7 bzw. Oberteil 8 bildenden, jeweils u-förmigen Kasten eingreifen. Um in der tiefsten Eingriffsstellung Kollisionen mit der Welle 2 bzw. der auf der Welle 2 aufgenommenen Sägeblattbefestigung zu vermeiden sind die Abdeckschilde 19 mit der Welle 2 bzw. der Sägeblattbefestigung zugeordneten Ausnehmungen versehen. Diese würden in der der Figur 1 zugrundeliegenden, ausgetauchten Stellung einen seitlichen Zugriff zum Sägeblatt 3 ermöglichen. Um dies zu verhindern ist das Aufnahmestück 6 mit gegenüber den genannten Ausnehmungen seitlich versetzten Abdeckungen 20 versehen, welche in der tiefsten Eingriffsstellung das Unterteil 7 seitlich flankieren, wie aus Figur 2 hervorgeht.

Das Unterteil 7 ist im Bereich der hinteren unteren Ecke mit einer hier im unteren Bereich der schmalen Rückwand vorgesehenen Auswurföffnung 21 versehen, über die der vom Sägeblatt 3 erzeugte Luftstrom austreten und Sägmehl ausgeworfen werden kann. Die Auslassöffnung 21 kann in die Umgebung münden oder in eine zugeordnete Entsorgungseinrichtung. Im dargestellten Beispiel ist der Auswurföffnung 21 ein am Unterteil 7 befestigtes Anschlussstück 22 zugeordnet, das einen Anschlussstutzen 23 zum Anschließen eines Absaugschlauchs oder eines nach Art eines Filterkorbs oder dergl. ausgebildeten Auffangbehälters aufweist. Selbstverständlich wäre es auch denkbar, einen derartigen Auffangbehälter direkt an das Unterteil 7 anzuschließen.

## Patentansprüche

1. Brennholzkreissäge mit einem Gestell (1), auf dem eine ein Sägeblatt (3) tragende, antreibbare Welle (2) gelagert ist und an dem ein gegenüber dem stationären Sägeblatt (3) bewegbares, einen Aufnahmekanal (5) für Sägegut aufweisendes Vorschuborgan aufgenommen und ein dem Sägeblatt (3) zugeordnetes Schutzgehäuse angebracht ist, das ein einen unteren Bereich des Sägeblatts (3) aufnehmendes Unterteil (7) und ein mit diesem einen zum Vorschuborgan hin öffnenden Arbeitsspalt (9) begrenzendes, einem oberen Bereich des Sägeblatts (3) zugeordnetes Oberteil (8) aufweist, wobei das als nach unten offener Kasten ausgebildete Oberteil (8) oberhalb des als nach oben offener Kasten ausgebildeten Unterteils (7) schwenkbar gelagert und gegenüber dem Unterteil (7) zur Erweiterung des Arbeitsspalts (9) ausgehend von einer unteren Ruheposition entgegen der Kraft einer Rückstellfeder (15) bis zu einer oberen Anschlagstellung hochschwenkbar ist, wobei das Unterteil (7) im Bereich seines vom Arbeitsspalt (9) abgewandten Randes seiner Öffnung mit nach oben vorspringenden, das Oberteil (8) seitlich führenden, seitlichen Führungslaschen (12) versehen ist, wobei wenigstens eine der Führungslaschen (12) einen zur Schwenkachse des Oberteils (8) konzentrischen Bogenschlitz (13) aufweist, in den ein zugeordneter, am Oberteil (8) angebrachter Zapfen (14) eingreift, wodurch sich die untere und obere Anschlagstellung für das schwenkbare Oberteil (8) ergibt, wobei das Oberteil (8) zur Bildung seitlich vorspringender Zapfen (14) einen seine seitlichen Wände uberbrückenden, seitlich vorspringenden Stift (14a) aufweist und wobei die Rückstellfeder (15) einerseits am den Zapfen (14) enthaltenden Stift (14a) des Oberteils (8) und andererseits an einem die Führungslaschen (12) des Unterteils (7) überbrückenden Stift (16) angreift.

2. Brennholzkreissäge nach Anspruch 1, **dadurch gekennzeichnet, dass** die Führungslaschen (12) an der Innenseite der Seitenwände des Unterteils (7) befestigt sind und an der Innenseite der Seitenwände eines das Oberteil (8) bildenden Kastens anliegen.

3. Brennholzkreissäge nach einem der vorhergehenden Ansprüche, **dadurch gekennzeichnet, dass** beide Führungslaschen (12) mit einem Bogenschlitz (13) versehen sind und dass in beide Bogenschlitze (13) jeweils ein seitlicher Zapfen (14) eines am Oberteil (8) angebrachten, durchgehenden Stifts eingreift.

4. Brennholzkreissäge nach einem der vorhergehenden Ansprüche, **dadurch gekennzeichnet, dass** die Unterkante (18) des Oberteils (8) bezüglich der Achse des Sägeblatts (3) konkav verläuft.

5. Brennholzkreissäge nach einem der vorhergehenden Ansprüche, **dadurch gekennzeichnet, dass** das lagerferne Ende des Oberteils (8) als Anlaufschräge (17) ausgebildet ist.

6. Brennholzkreissäge nach einem der vorhergehenden Ansprüche, **dadurch gekennzeichnet, dass** das den Aufnahmekanal (5) enthaltende, im Querschnitt v-förmige Aufnahmestück (6) des Vorschuborgans mit einem dem Sägeblatt (3) zugeordneten Schlitz versehen ist, dem flankierende Abdeckschilde (19) zugeordnet sind, die in das Unterteil (7) und Oberteil (8) eingreifen.

7. Brennholzkreissäge nach Anspruch 6, **dadurch gekennzeichnet, dass** die Abdeckschilde (19) mit der Befestigung des Sägeblatts (3) auf der zugeordneten Welle (2) zugeordneten Ausnehmungen versehen sind.

8. Brennholzkreissäge nach Anspruch 7, **dadurch gekennzeichnet, dass** den Ausnehmungen der Abdeckschilde (19) zugeordnete, seitlich hiergegen versetzte Abdeckungen (20) des die Abdeckschilde (19) tragenden Vorschuborgans vorgesehen sind.

9. Brennholzkreissäge nach einem der vorhergehenden Ansprüche, **dadurch gekennzeichnet, dass** der das Unterteil (7) bildende Kasten im unteren Bereich seiner schmalen Rückwand mit einer Auswurföffnung (21) versehen ist.

10. Brennholzkreissäge nach Anspruch 9, **dadurch gekennzeichnet, dass** die Auswurföffnung (21) in eine zugeordnete Entsorgungseinrichtung mündet.

## Claims

1. Firewood circular saw with a frame (1) upon which a drivable shaft (2) carrying a saw blade (3) is supported and on which a feed device movable relative to the stationary saw blade (3) having a collecting channel (5) for the saw products is received and a protective housing associated with the saw blade (3) is attached comprising a bottom part (7), which accommodates a lower area of the saw blade (3), and a top part (8), which delimits a working gap (9) with it opening towards the feed device and associated with the top area of the saw blade (3), with the top part (8) formed as a box open towards the bottom being pivoted above the bottom part (7) formed as a box open towards the top and pivoted upwards relative to the bottom part (7) for extension of the working gap (9) starting from a lower rest position contrary to the force of a return spring (15) up to a top stop position, with the bottom part (7) in the area of the border of its opening facing away from the working gap (9) being provided with lateral guide tabs (12) projecting towards the top and laterally guiding the top part (8), with at least one of the guide tabs (12) comprising a curved slit (13) concentric towards the pivot axis of the top part (8) into which an associated pivot (14) attached to the top part (8) engages from which the bottom and top stop position for the pivotable top part (8) results, with the top part (8) for formation of laterally projecting pivots (14) comprising a laterally projecting pin (14a) bridging its lateral walls, and with the return spring (15) on the one hand being affixed to the pin (14a) of the top part (8) comprising the pivot (14) and on the other hand to a pin (16) bridging the guide tabs (12) of the bottom part (7).

2. Firewood circular saw according to claim 1, **characterized in that** the guide tabs (12) are attached to the inside of the side walls of the bottom part (7) and are adjacent to the inside of the side walls of a box forming the top part (8).

3. Firewood circular saw according to any one of the preceding claims, **characterized in that** both guide tabs (12) are provided with a curved slit (13) and that a lateral pivot (14) each of a through pin provided on the top part (8) engages into both curved slits (13).

4. Firewood circular saw according to any one of the preceding claims, **characterized in that** the lower edge (18) of the top part (8) extends concavely relative to the axis of the saw blade (3).

5. Firewood circular saw according to any one of the preceding claims, **characterized in that** the end of the top part (8) distant from the bearing is formed as an inclined inlet portion (17).

6. Firewood circular saw according to any one of the preceding claims, **characterized in that** the receiving means (6) of the feed device with v-shaped section, which comprises the collecting channel (5), is provided with a slot associated with the saw blade (3) with which flanking cover shields (19) are associated engaging into the bottom part (7) and the top part (8).

7. Firewood circular saw according to claim 6, **characterized in that** the cover shields (19) with fixation of the saw blade (3) are provided with associated recesses on the associated shaft (2).

8. Firewood circular saw according to claim 7, **characterized in that** covers (20) of the feed device supporting the cover shields (19) are provided which are associated to the recesses of the cover shields (19) and are laterally displaced against said cover shields.

9. Firewood circular saw according to any one of the preceding claims, **characterized in that** the box forming the bottom part (7) is provided with a discharge opening (21) in the lower area of its narrow rear wall.

10. Firewood circular saw according to claim 9, **characterized in that** the discharge opening (21) opens out into a disposal device.

## Revendications

1. Scie circulaire pour bois de chauffage avec un bâti (1) sur lequel un arbre (2) entraînable et portant une lame de scie (3) est logé et sur lequel un dispositif d'avance est reçu qui est mobile par rapport à la lame de scie (3) fixe et qui porte un canal de réception (5) pour des produits à scier et un carter de protection attribué à la lame de scie (3) est monté qui porte une partie inférieure (7) recevant une région inférieure de la lame de scie (3) et une partie supérieure (8) attribuée à une région supérieure de la lame de scie (3) et délimitant avec cela un écart de travail (9) s'ouvrant vers le dispositif d'avance, la partie supérieure (8) formée en tant que boîte ouverte vers le bas étant montée pivotante au-dessus de la partie inférieure (7) formée en tant que boîte ouverte vers le haut et étant basculante vers le haut par rapport à la partie inférieure (7) pour élargir l'écart de travail (9) partant d'une position inférieure de repos contre la force d'un ressort de rappel (15) jusqu'à une position supérieure de butée, la partie inférieure (7) dans le domaine du bord de son ouverture opposé à l'écart de travail (9) étant munie de languettes de guidage latérales (12) saillant vers le haut et guidant latéralement la partie supérieure (8), au moins une des languettes de guidage latérales (12) présentant une encoche courbée (13) concentrique à l'axe de pivotement de la partie supérieure (8) dans laquelle s'engage un pivot (14) attribué et monté à la partie supérieure (8) dont résulte la position inférieure et supérieure de butée pour la partie supérieure (8) pivotante, la partie supérieure (8) pour la formation des pivots (14) saillant latéralement présentant une broche (14a) saillant latéralement et surmontant ses parois latérales, et le ressort de rappel (15) étant appliqué d'une part à la broche (14a) de la partie supérieure (8) comportant le pivot (14) et d'autre part à une broche (16) surmontant les languettes de guidage (12) de la partie inférieure (7).

2. Scie circulaire pour bois de chauffage selon l'une quelconque des revendications précédentes, **caractérisé en ce que** les languettes de guidage (12) sont fixées à la face interne des parois latérales de la partie inférieure (7) et sont adjacentes à la face interne des parois latérales d'une boîte formant la partie supérieure (8).

3. Scie circulaire pour bois de chauffage selon l'une quelconque des revendications précédentes, **caractérisé en ce que** les deux languettes de guidage (12) sont munies d'une encoche courbée (13) et qu'un pivot (14) latéral chacun d'une broche traversante et montée à la partie supérieure (8) s'engage sur les deux fentes d'arc (13).

4. Scie circulaire pour bois de chauffage selon l'une quelconque des revendications précédentes, **caractérisé en ce que** le bord inférieur (18) de la partie supérieure (8) s'étend de manière concave par rapport à l'axe de la lame de scie (3).

5. Scie circulaire pour bois de chauffage selon l'une quelconque des revendications précédentes, **caractérisé en ce que** l'extrémité loin du palier de la partie supérieure (8) est formée en tant que biais d'entrée (17).

6. Scie circulaire pour bois de chauffage selon l'une quelconque des revendications précédentes, **caractérisé en ce que** le moyen de réception (6) du dispositif d'avance comportant le canal de réception (5), avec coupe transversale en v, est muni d'une fente attribuée à la lame de scie (3) à laquelle des panneaux encadrants de recouvrement (19) sont attribués s'engageant dans la partie inférieure (7) et la partie supérieure (8).

7. Scie circulaire pour bois de chauffage selon la revendication 6, **caractérisé en ce que** les panneaux de recouvrement (19) avec la fixation de la lame de scie (3) sur l'arbre attribué (2) sont munis des creux attribués.

8. Scie circulaire pour bois de chauffage selon la revendication 7, **caractérisé en ce que** des recouvrements (20) du dispositif d'avance portant les panneaux de recouvrement (19) sont prévus qui sont attribués aux creux des panneaux de recouvrement (19) et décalés latéralement contre les panneaux de recouvrement (19).

9. Scie circulaire pour bois de chauffage selon l'une quelconque des revendications précédentes, **caractérisé en ce que** la boîte formant la partie inférieure (7) est munie d'une ouverture d'éjection (21) dans la zone inférieure de sa paroi étroite.

10. Scie circulaire pour bois de chauffage selon la revendication 9, **caractérisé en ce que** l'ouverture d'éjection (21) débouche sur un dispositif d'évacuation.
